# FASCICULE DE BREVET EUROPEEN

(11) **EP 0 128 407 B1**
(45) Date de publication et mention de la délivrance du brevet: **15.07.1987**
(21) Numéro de dépôt: 84105798.7
(22) Date de dépôt: 21.05.1984
(51) Int. Cl.: A47C 7/32, A47C 7/40, B60N 1/00

(54) **Siège**
Sitz
Seat

(30) Priorité: 10.06.1983 CH 3189/83
(43) Date de publication de la demande: 19.12.1984
(73) Titulaire: YOUNGFLEX S.A., CH-1701 Fribourg (CH)
(72) Inventeur: Maeyaert, Eric, B-8710 Heule (BE)
(74) Mandataire: Leger, Jean-François

## Description

La présente invention se rapporte à tous types de sièges d'ameublement, de véhicules, etc. comportant des moyens de suspension permettant d'apporter à l'utilisateur le support et le confort désirés.

On connaît déjà des sièges, notamment pour véhicules, qui comportent un fond et un dossier fixés chacun respectivement à un cadre inférieur et à un cadre supérieur au moyen d'éléments élastiques, par exemple des ressorts hélicoïdaux, le tout étant recouvert selon la destination prévue du siège d'un rembourrage et/ou d'une garniture extérieure. Généralement, le fond et le dossier suspendus aux cadres sont formés d'un treillis métallique rigide. Toutefois, le confort offert par ce type de siège n'est pas toujours satisfaisant, notamment dans le cas d'un véhicule automobile dans lequel l'usager est soumis à des mouvements répétés et brusques. De plus, les ressorts de suspension du fond et du dossier étant très sollicités, ils perdent relativement rapidement leurs caractéristiques élastiques et la suspension devient insuffisante. Enfin, dans ce type de siège, il est nécessaire de prévoir des cadres suffisamment solides et épais pour supporter l'affaiblissement dû aux orifices pratiqués en vue de l'accrochage des ressorts de suspension.

Il est également connu du brevet US-A-3.137.489 un siège comportant au cadre inférieur et un cadre supérieur sur lesquels sont fixées des surfaces portantes formant respectivement le fond et le dossier. Au moins une de ces surfaces portantes est constituée par une nappe élastique formée de fils transversaux. Chacun des ces fils ressort comporte des boucles permanentes situées approximativement dans le plan de la nappe. La fabrication de ces boucles est relativement compliquée.

Le but de cette invention consiste à fournir un siège qui ne présente pas les inconvénients des sièges connus précités. Ce but est atteint par le siège, objet de l'invention, qui comporte un cadre inférieur et un cadre supérieur sur lesquels sont fixées des surfaces portantes formant respectivement le fond et le dossier, dans lequel au moins une des surfaces portantes est constituée par une nappe élastique formée de fils disposés transversalement, chaque fil présentant au moins une déformation permanente située de préférence dans le plan de la nappe, et qui est caractérisé par le fait que ces déformations permanentes sont élastiques et présentent une portion linéaire décalée parallèlement par rapport au reste du fil et reliée à celui-ci par deux portions obliques.

Le dessin annexé illustre schématiquement et à titre d'exemple l'invention.
La figure 1 est une vue en perspective d'un siège avec suspension de type connu.
La figure 2 est une vue partielle en perspective d'une forme d'exécution du siège avec suspension selon l'invention.
La figure 3 est une vue en coupe de la nappe formant le dossier du siège illustré à la figure 2.
Les figures 4 et 5 sont des vues respectivement en coupe et en plan d'un détail de la nappe illustrant la déformation élastique d'un des fils constituant cette nappe.
Les figures 6 et 7 sont des vues en perspective de deux variantes des éléments de fixation au cadre d'une nappe de fils.

Certains sièges connus, destinés plus particulièrement à équiper des automobiles, sont du type illustré sur la figure 1 et comportent deux cadres respectivement supérieur 1 et inférieur 2 généralement métalliques et réalisés par des pièces embouties, des profilés ou des éléments tubulaires. Les surfaces portantes ou de support, à savoir le dossier et le fond, peuvent être constituées par des treillis métalliques 3, 4, fixés à des baguettes latérales 5, 6. Chaque ensemble rigide treillis-baguettes latérales est fixé latéralement au cadre respectivement supérieur et inférieur au moyen de ressort 7, 8, ceux-ci étant d'une part accrochés aux baguettes latérales 5, 6 et d'autre part fixés dans des orifices pratiqués dans les cadres respectifs 1, 2. Bien entendu, les cadres et les treillis sont recouverts par exemple avec de la mousse plastiques et un tissu ou un autre matériau extérieur enveloppant celle-ci afin de constituer la siège fini.

Sur la figure 2 est illustrée une réalisation d'une nappe élastique 10 fixée au cadre supérieur 11 d'un siège selon l'invention et constituant le dossier der celui-ci. Cette nappe 10 est formée d'une pluralité de fils métalliques 12 disposés transversalement pratiquement parallèlement les uns aux autres. Chaque fil présente une déformation élastique permanente 13, ici dans la portion médiane du fil. Celui-ci peut être constitué dans un fil de fer, ou de préférence d'un fil en acier ressort normal ou trempé (par exemple selon norme DIN 2076).

La déformation que présente chaque fil est de préférence située dans un plan, et plus particulièrement celui de la nappe; sa géométrie peut être celle illustrée sur la figure 2, c'est-à-dire avec une portion linéaire décalée parallèlement par rapport au reste du fil et reliée à celui-ci par deux portions obliques (ci-après désignée comme forme «en cuvette»). Le fil peut présenter sur sa longueur une seule ou plusieurs de ces déformations.

Les fils transversaux 12 sont de préférence fixés par leurs extrémités aux branches latérales d'un élément-support 14 ici en forme de U. L'élément-support 14 portant la nappe élastique ou ressort 10 est fixé au cadre au moyen de clips 15 pincés sur le tube 11 constituant ce cadre. Les figures 6 et 7 illustrent deux variantes 15,15' de ces clips, qui peuvent être réalisées en acier ressort, en matière plastique, etc.

Pour maintenir l'écartement entre les fils 12 constituant la nappe élastique 10, des éléments 16 sont disposés dans le plan de la nappe perpendiculairement aux-dits fils, ceux-ci passant dans des orifices transversaux pratiqués dans ces éléments à intervales réguliers. Ces éléments d'écartement 16 peuvent par exemple être constitués de cordes en polypropylène.

La coupe de la figure 3 permet de mieux illustrer d'une part le fait que la déformation 13 que présente la partie médiane du fil 12 est bien dans le plan de la nappe, et d'autre part la fixation du support 14 de la nappe au cadre tubulaire 11 au moyen du clips 15. Quant à la coupe de la figure 4, elle montre la déformation du fil 12 sous l'effet d'une poussée selon les flèches V due par exemple à l'appui contre le dossier du dos de l'utilisateur du siège.

Enfin, la figure 5 montre plus en détail et en plan la déformation élastique 13 du fil 12. En trait plein est illustrée la position du fil 12 avant l'assemblage de la nappe sur le cadre. Le rapport entre les dimensions des portions obliques 13' et de la portion linéaire décalée 13" de la déformation en forme de cuvette peut être modifié selon l'effet ressort recherché. En trait interrompu est illustrée la forme de la déformation 13 dans la position de repos du fil 12, la nappe élastique étant fixée au cadre et les montants-supports 14 étant légèrement plus écartés l'un de l'autre, alors que les traits mixtes illustrent la forme de ladite déformation 13 lorsque le fil 12 est sollicité par une poussée sensiblement perpendiculaire au plan de la nappe ressort.

Comme dans le cas des sièges de type classique, le siège selon l'invention tel qu'il a été décrit ci-dessus en référence aux dessins est encore recouvert par exemple avec une mousse plastique, un tissu ou un autre matériau eveloppant celle-ci pour constituer le siège fini.

Par rapport au sièges avec suspension connus, le siège selon l'invention présente notamment l'avantage d'être plus confortable, la nappe ressort présentant de meilleures caractéristiques d'élasticité qu'un treillis rigide suspendu latéralement, du fait qu'elle s'étend sur une partie au moins de la surface portante. En outre, la possibilité de prévoir différentes formes de déformations et de les disposer différemment sur la surface de la nappe élastique permet de conférer au siège selon l'invention des caractéristiques élastiques différentes et réparties différemment en fonction, par exemple, de la garniture extérieure envisagée du siège (forme et élasticité propre du rembourrage notamment), de la nature du véhicule destiné à être équipé du siège (automobile utilitaire, de luxe, de sport, etc.) et d'autres facteurs tels que le poids de l'utilisateur, caractéristiques de la suspension du véhicule, etc.

De plus la fixation de la nappe élastique sur le cadre au moyen de simples clips d'une part facilite la fabrication, puisqu'elle évite le percement d'orifices dans le cadre et permet l'utilisation de cadres tubulaires légers, et d'autre part permet la livraison en pièces détachées du siège et rend son assemblée final aisé.

Enfin, la suppression des ressorts hélicoïdaux habituellement utilisés pour suspendre le fond et le dossier des sièges conus, et qui sont généralement au nombre de huit, et leur remplacement par de simples clips (par exemple six) dans le siège selon l'invention, permet d'obtenir pour celui-ci un gain de poids appréciable.

## Revendications

1. Siège comportant un cadre inférieur et un cadre supérieur (11) sur lesquels sont fixées des surfaces portantes formant respectivement le fond et le dossier, dans lesquels au moins une des surfaces portantes est constituée par une nappe élastique formée de fils (12) disposés transversalement, chaque fil (12) comportant au moins une déformation permanente (13) située de préférence dans le plan de la nappe, ces déformations permanentes (13) étant élastiques, chacune des déformations permanentes présente une portion linéaire décalée parallèlement par rapport au reste du fil et reliée à celui-ci par deux portions obliques.

2. Siège selon la revendication 1, caractérisé par le fait de la déformation élastique permanente (13) est située dans la partie médiane de chaque fil transversal (12).

3. Siège selon la revendication 1, caractérisé par le fait que chaque fil (12) comporte plusieurs déformations élastiques permanentes (13).

4. Siège selon l'une des revendications 1 à 3, caractérisé par le fait que les fils transversaux (12) sont métalliques, de préférence en fer ou en acier.

5. Siège selon l'une des revendications 1 à 4, caractérisé par le fait que les fils transversaux (12) sont fixés par leurs extrémités à des tiges latérales (14).

6. Siège selon la revendication 5, caractérisé par le fait que les tiges latérales (14) sont fixées au portions latérales respectives du cadre (11) par des moyens de fixation amovibles (15,15').

7. Siège selon la revendication 6, caractérisé par le fait que les moyens de fixation sont des clips (15, 15') coopérant avec lesdites tiges latérales (14) d'une part et pincés sur lesdites portions latérales du cadre (11) d'autre part.

8. Siège selon l'une des revendications 1 à 7, caractérisé par le fait que les fils transversaux (12) d'une même nappe sont reliés entre eux par au moins un élément d'écartement (16) disposé dans le plan de la nappe perpendiculairement auxdits fils (12).

9. Siège selon la revendication 8, caractérisé par le fait que l'élément d'écartement (16) est une corde en une matière plastique. Cette corde étant percée d'orifices transversaux disposés à égale distance les uns des autres et à travers lesquels passent les fils transversaux (12) de la nappe.

## Patentansprüche

1. Sitz umfassend einen unteren Rahmen und einen oberen Rahmen (11), auf denen tragende Flächen befestigt sind, die jeweils den Boden und die Rückenlehne bilden, in denen wenigstens eine der Tragflächen von einer elastischen Schicht bzw. Materialbahn gebildet ist, die aus in Querrichtung angeordneten Fäden (12) besteht, wobei jeder Faden (12) wenigstens eine permanente Verformung (13) aufweist, die vorzugsweise in der Ebene der Schicht gelegen ist, wobei diese permanenten Verformungen (13) elastisch sind, dadurch gekennzeichnet, dass jede der permanenten Verformungen einen linearen Abschnitt aufweist, der in bezug auf den übrigen Faden parallel versetzt und mit diesem durch zwei schräge bzw. geneigte Abschnitte verbunden ist.

2. Sitz nach Anspruch 1, dadurch gekennzeichnet, dass die permanente elastische Verformung (13) im mittleren Abschnitt jedes in Querrichtung verlaufenden Fadens (12) gelegen ist.

3. Sitz nach Anspruch 1, dadurch gekennzeichnet, dass jeder Faden (12) mehrere permanente elastische Verformungen (13) aufweist.

4. Sitz nach einem der Ansprüche 1-3, dadurch gekennzeichnet, dass die in Querrichtung verlaufenden Fäden (12) aus Metall, vorzugsweise aus Eisen oder Stahl, bestehen.

5. Sitz nach einem der Ansprüche 1-4, dadurch gekennzeichnet, dass die in Querrichtung verlaufenden Fäden (12) mit ihren Enden an seitlichen Stangen bzw. Stäben (14) befestigt sind.

6. Sitz nach Anspruch 5, dadurch gekennzeichnet, dass die seitlichen Stäbe (14) an den jeweiligen seitlichen Abschnitten des Rahmens (11) mittels lösbarer Befestigungsmittel (15, 15') befestigt sind.

7. Sitz nach Anspruch 6, dadurch gekennzeichnet, dass die Befestigungsmittel Clips bzw. Klemmen (15, 15') sind, die einerseits mit den genannten seitlichen Stäben (14) zusammenwirken und anderseits auf die genannten seitlichen Abschnitte des Rahmens (11) geklemmt sind.

8. Sitz nach einem der Ansprüche 1-7, dadurch gekennzeichnet, dass die in Querrichtung verlaufenden Fäden (12) einer gleichen Schicht untereinander mittels wenigstens eines Abstandhalterelementes (16) verbunden sind, das in der Ebene der Schicht senkrecht in bezug auf die genannten Fäden (12) angeordnet ist.

9. Sitz nach Anspruch 8, dadurch gekennzeichnet, dass das Abstandhalterelement (16) ein Seil aus einem Kunststoffmaterial ist und dass dieses Seil von Queröffnungen durchsetzt ist, die im gleichen Abstand voneinander angeordnet sind und durch die in Querrichtung verlaufenden Fäden (12) der Schicht verlaufen.

## Claims

1. Seat comprising a lower frame and upper frame (11) onto which supporting surfaces are fixed which are forming respectively the bottom and the back, in which at least one of the supporting surfaces is constituted by an elastic net formed of transversally disposed wires (12), each wire (12) comprising at least a permanent deformation (13) being situated preferably in the net plane, these permanent deformations (13) being resilient, characterized by the fact that each of these permanent deformations presents a linear portion shifted parallel to the rest of the wire and bound thereto by two oblique portions.

2. Seat according to claim 1, characterized by the fact that the permanent resilient deformation (13) is situated in the median portion of each transversal wire (12).

3. Seat according to claim 1, characterized by the fact that each wire (12) comprises several permanent resilient deformations (13).

4. Seat according to one of claims 1 to 3, characterized by the fact that the transversal wires (12) are metallic, preferably made of iron or steel.

5. Seat according to one of claims 1 to 4, characterized by the fact that the transversal wires (12) are fixed by their ends to lateral rods (14).

6. Seat according to claim 5, characterized by the fact that the lateral rods (14) are fastened to the respective lateral portions of the frame (11) by removable fixing means (15,15').

7. Seat according to claim 6, characterized by the fact that the fixing means are clips (15, 15') cooperating with said lateral rods (14) on one part and being pinched onto said lateral portions of the frame (11) on the other part.

8. Seat according to one of claims 1 to 7, characterized by the fact that the transversal wires (12) of a same net are connected between them by means of at least one spacing element (16) disposed in the net plane perpendicularly to said wires (12).

9. Seat according to claim 8, characterized by the fact that the spacing element (16) is a string made of plastic material, this string being bored with transversal holes disposed at equal distance the ones to the others and through which the transversal wires (12) of the net are passing.
